# EUROPÄISCHE PATENTSCHRIFT

(11) **EP 1 319 611 B1**
(45) Veröffentlichungstag und Bekanntmachung des Hinweises auf die Patenterteilung: **29.03.2006**
(21) Anmeldenummer: 02027165.6
(22) Anmeldetag: 05.12.2002
(51) Int. Cl.: B65D 90/24, B65D 90/50, B65D 77/06, B65D 90/02

(54) **Lagerbehälter für Flüssigkeiten**
Container for fluids
Conteneur pour fluides

(30) Priorität: 13.12.2001 DE 20120169 U
(43) Veröffentlichungstag der Anmeldung: 18.06.2003
(73) Patentinhaber: Schütz GmbH & Co. KGaA, 56242 Selters (DE)
(72) Erfinder: Schütz, Udo, 56242 Selters / Ww. (DE)
(74) Vertreter: Pürckhauer, Rolf

(56) Entgegenhaltungen:
- EP-A- 0 901 972
- DE-U- 29 502 485
- DE-U- 29 622 406
- FR-A- 2 094 787
- FR-A- 2 796 927

## Beschreibung

Die Erfindung betrifft einen Lagerbehälter für Flüssigkeiten, insbesondere brennbare Flüssigkeiten wie Heizöl, Altöl, Schmieröl und Dieselkraftstoff, mit einem mit der Flüssigkeit befüllbaren Innenbehälter aus Kunststoff und einem den Innenbehälter unter Bildung eines Zwischenraumes aufnehmenden Auffangbehälter aus Kunststoff zur Lecksicherung des Innenbehälters.

Lagerbehälter dieser Art, die aus der EP 0 901 972 B1, gemäss dem obergegrriff des Anspruchs 1, bekannt sind, werden vorwiegend zur Bevorratung von Heizöl in Gebäuden verwendet. Aufgrund der Ausstattung des Lagerbehälters mit einem Auffangbehälter zur Lecksicherung des Innenbehälters kann auf eine Abmauerung des Raumes zur Unterbringung des Lagerbehälters bzw. eine gesonderte Auffangwanne verzichtet werden. Bei dem bekannten Lagerbehälter liegt die Oberkante des topfförmigen Auffangbehälters in Höhe des Einfüllstutzens, des Entnahmestutzens sowie des Belüftungsstutzens des Innenbehälters, und der Auffangbehälter ist an seiner Oberkante zum gasdichten Verschluß des Zwischenraumes zwischen Auffangbehälter und Innenbehälter mit diesem verbunden. Zur Erhöhung der Formsteifigkeit bzw. der statischen Belastbarkeit sind die Seitenwände des Innenbehälters und des Auffangbehälters über die gesamte Behälterhöhe mit nutartigen Umfangseinzügen versehen.

Die Konstruktion dieses bekannten Lagerbehälters ist verhältnismäßig aufwendig, und die Herstellung des Behälters ist entsprechend teuer. Ein weiterer Nachteil des Lagerbehälters besteht darin, daß sich der Transport zum jeweiligen Aufstellungsort umständlich gestaltet.

Der Erfindung liegt die Aufgabe zugrunde, einen Lagerbehälter für Flüssigkeiten zu entwickeln, der sich durch eine einfache Konstruktion, eine kostengünstige Herstellung und eine gute Transportfähigkeit auszeichnet.

Diese Aufgabe ist erfindungsgemäß gelöst durch einen Lagerbehälter für Flüssigkeiten mit den Merkmalen des Schutzanspruchs 1.

Die Unteransprüche beinhalten vorteilhafte und zweckmäßige Weiterbildungen der Erfindung.

Der erfindungsgemäße Lagerbehälter zeichnet sich durch eine einfache Konstruktion, niedrige Herstellungskosten, ein niedriges Gewicht, einen geringen Raumbedarf durch eine kompakte Formgebung, eine hohe Sicherheit durch den Auffangbehälter für gegebenenfalls aus dem Innenbehälter austretende Leckflüssigkeit, die Verwendung einer formintegrierten Stahlrohrbandage zur Erhöhung der Formstabilität, eine ausgezeichnete Langzeit-Standfestigkeit, eine absolute Korrosionsfestigkeit und Wartungsfreiheit durch das Blasformen des Innenbehälters und des Auffangbehälters aus einem Hochdruckpolyethylen und eine gute Transportfähigkeit durch die mögliche Ausstattung des Lagerbehälters mit einer Stahlrohrpalette oder einem Transport- und Lagergerüst aus.

Die Erfindung ist nachstehend anhand von Zeichnungsfiguren erläutert, die folgendes darstellen:
- Fig. 1: eine perspektivische Darstellung eines Lagerbehälters,
- Fig. 2: einen mittigen Vertikalschnitt des Lagerbehälters nach Fig. 1,
- Fig. 3: eine Einzelheit des Lagerbehälters gemäß Ausschnitt III der Fig. 2,
- Fig. 4: eine perspektivische Darstellung des Innenbehälters des Lagerbehälters,
- Fig. 5: eine perspektivische Darstellung des Auffangbehälters des Lagerbehälters,
- Fig. 6: eine Seitenansicht eines auf einer Transportpalette befestigten Lagerbehälters,
- Fig. 7: eine Stirnansicht des Lagerbehälters nach Fig. 6,
- Fig. 8: eine perspektivische Darstellung der Transportpalette des Lagerbehälters nach den Fig. 6 und 7,
- Fig. 9: eine perspektivische Darstellung eines mit einem Transport- und Lagergerüst ausgestatteten Lagerbehälters und
- Fig. 10: eine schematische Darstellung des Leckanzeigegerätes des Lagerbehälters.

Der als Sektionalbehälter ausgebildete Lagerbehälter 1 nach den Figuren 1 - 5 zur Bevorratung von Heizöl weist als Hauptbauteile einen Innenbehälter 2 aus Kunststoff zur Aufnahme des Heizöls sowie einen den Innenbehälter 2 unter Bildung eines Zwischenraumes 3 aufnehmenden Auffangbehälter 4 aus Kunststoff zur Lecksicherung des Innenbehälters 2 auf.

Der Innenbehälter 2 besteht aus zwei gleichen Behälterteilen 2a, 2b, die einteilig aus Kunststoff, vorzugsweise Polyethylen blasgeformt und über einen nutartigen, vertikalen Einzug 5 der Seitenwände 6, 7, des Unterbodens 8 und des Oberbodens 9 des Innenbehälters 2 miteinander verbunden sind.

Der Auffangbehälter 4 weist eine Einsetzöffnung 10 für den Innenbehälter 2 auf, der mit den oberen Abschnitten 11, 12 der beiden Behälterteile 2a, 2b durch die Einsetzöffnung 10 des Auffangbehälters 4 nach oben aus diesem herausragt.

In die beiden Seitenwände 13, 14 und den Boden 15 des Auffangbehälters 4 ist ein nutartiger, vertikaler Einzug 16 eingeformt, der dem Einzug 5 in den Seitenwänden 6, 7 und im Unterboden 8 des Innenbehälters 2 angepaßt ist.

Der Lagerbehälter 1 wird durch eine umlaufende vertikale Bandage 17 versteift, die in die vertikalen Einzüge 5, 16 des Innenbehälters 2 und des Auffangbehälters 4 eingreift und aus zwei zusammensteckbaren U-Rohren 18, 19 aus Stahl besteht.

Die Seitenwände 13, 14 und die Stirnwände 20, 21 des Auffangbehälters 4 weisen über die Höhe verteilte, nutartige Umfangseinzüge 22 zur Erhöhung der Formsteifigkeit des Auffangbehälters, Abstützung und Zentrierung des Innenbehälters 2 und zur Bildung des Zwischenraumes 3 zwischen Auffang- und Innenbehälter 4, 2 zur Aufnahme von gegebenenfalls aus dem Innenbehälter 2 auslaufender Leckflüssigkeit auf.

An den oberen Öffnungsrand 23 des Auffangbehälters 4 ist eine umlaufende Griffleiste 24 zur Handhabung des Lagerbehälters 1 und zum Befestigen einer Schrumpffolie zum Schutz der an die Befüll- und Entnahmestutzen 25, 26 des Lagerbehälters 1 angeschlossenen Befüll- und Entnahmearmaturen beim Transport des Behälters angeformt.

Bei der Herstellung des Auffangbehälters 4 wird von dem einteilig blasgeformten Behälter der obere Behälterteil abgeschnitten. Der Innenbehälter 2 weist an den Stirnwänden 27, 28 Griffmulden 29 auf, und an den Stirnwänden 20, 21 des Auffangbehälters 4 sind Fallgriffe 30 angebracht.

Der in den Figuren 6 und 7 dargestellte Lagerbehälter 1 ist mit einer Transport- und Lagerpalette 31 gemäß Figur 8 ausgerüstet, die als Stahlrohrpalette ausgebildet ist. Der Lagerbehälter 1 ist mit der Versteifungsbandage 17 an Stützen 32 an den beiden Längsseiten der Transportpalette 31 festgeschraubt.

Der Lagerbehälter 1 nach Fig. 9 ist mit einem Transport- und Lagergerüst 33 ausgestattet, das von einer Palette 34 mit vier vertikalen Eckpfosten 35 gebildet wird, die sich bis in den Bereich der Einsetzöffnung 10 des Auffangbehälters 4 erstrecken und im oberen Ende 36 jeweils eine Öffnung 37 zum Einhaken eines Geschirrhakens eines Krans aufweisen. Die oberen Enden 36 der vier Eckpfosten 35 der Palette 34 sind durch einen vierteiligen Versteifungsrahmen 38 miteinander verbunden, der jeweils an einem Steg 39 über der Einhaköffnung 37 der vier Eckpfosten 35 mit einer Schraube 40 befestigt ist. Die Einhaköffnungen 37 der vier Eckpfosten 35 des Transport- und Lagergerüstes 33 weisen eine Dreieckform auf, die sich nach oben erweitert, so daß ein Kranhaken ohne Behinderung durch die Befestigungsschraube 40 des Versteifungsrahmens 38 in die Einhaköffnung 37 eingehängt werden kann.

Die Palette 34 des Transport- und Lagergerüstes 33 besteht aus einem Fußrahmen 41, vier Eckfüßen 42, an denen die Eckpfosten 35 befestigt sind, zwei Mittelfüßen 43 sowie einem auf den Eck- und Mittelfüßen 42, 43 befestigten oberen Rahmen 44 mit Querträgern zur Abstützung eines flachen Palettenbodens 45, auf dem der Lagerbehälter 1 steht.

Der Lagerbehälter 1 kann vom Hersteller mit einem optischen und akustischen Leckanzeigegerät 46 ausgerüstet werden oder später vom Betreiber mit diesem Gerät nachgerüstet werden. Das Leckanzeigegerät 46 ist mit einer Meßsonde 47 ausgestattet, die zusammen mit einem Gewicht 48 an einem elektrischen Übertragungskabel 49 in dem Zwischenraum 3 zwischen Innenbehälter 2 und Auffangbehälter 4 bis zum Boden 15 desselben herabgelassen und mit einer Zugentlastung 50 am oberen Öffnungsrand 23 des Auffangbehälters 4 befestigt wird. Im Leckagefall wird von der Meßsonde 47 ein Steuersignal an eine an das Übertragungskabel 49 angeschlossene, nicht dargestellte Alarmeinrichtung mit einem Leuchtmelder und einem Summer übermittelt, die durch das Steuersignal eingeschaltet werden.

## Patentansprüche

1. Lagerbehälter (1) für Flüssigkeiten, insbesondere brennbare Flüssigkeiten wie Heizöl, Altöl, Schmieröl und Dieselkraftstoff, mit einem mit der Flüssigkeit befüllbaren Innenbehälter (2) aus Kunststoff, der Stirnwände (27, 28) aufweist, und einem den Innenbehälter unter Bildung eines Zwischenraumes aufnehmenden Auffangbehälter (4) aus Kunststoff, der seitewände (13, 14), Stirnwände (20, 21) ein Boden (15) und ein öffnungsrend (23) aufweist, zur Lecksicherung des Innenbehälters, **dadurch gekennzeichnet, daß** der Innenbehälter (2) des als Sektionalbehälter ausgebildeten Lagerbehälters (1) aus mindestens zwei Behälterteilen (2a, 2b) besteht, die einteilig blasgeformt und über einen nutartigen vertikalen Einzug (5) der Seitenwände (6, 7), des Unterbodens (8) und des Oberboden (9) des Innenbehälters (2) miteinander verbunden sind, der Auffangbehälter (4) eine Einsetzöffnung (10) für den Innenbehälter (2) aufweist, der mit den oberen Abschnitten (10, 11) der beiden Behälterteile (2a, 2b) durch die Einsetzöffnung (10) des Auffangbehälters (4) nach oben aus diesem herausragt, die Seitenwände (13, 14) und der Boden (15) des Auffangbehälters (4) einen nutartigen vertikalen Einzug (16) aufweisen, der dem Einzug (5) in den Seitenwänden (6, 7) und im Unterboden (8) des Innenbehälters (2) angepaßt ist, und daß der Lagerbehälter (1) durch eine umlaufende, vertikale Bandage (17) versteift wird, die in die vertikalen Einzüge (5, 16) des Innenbehälter(2) und des Auffangbehälters (4) eingreift.

2. Lagerbehälter nach Anspruch 1, **dadurch gekennzeichnet, daß** die Seitenwände (13, 14) und die Stirnwände (20, 21) des Auffangbehälters (4) über die Höhe verteilte, nutartige Umfangseinzüge (22) zur Erhöhung der Formsteifigkeit des Auffangbehälters, Abstützung und Zentrierung des Innenbehälters (2) und zur Bildung des Zwischenraumes (3) zwischen Auffang- und Innenbehälter (4, 2) zur Aufnahme von gegebenenfalls aus dem Innenbehälter (2) austretender Leckflüssigkeit aufweisen.

3. Lagerbehälter nach Anspruch 1 und 2, **gekennzeichnet durch** eine an den oberen Öffnungsrand (23) des Auffangbehälters (4) angeformte, umlaufende Griffleiste (24) zur Handhabung des Lagerbehälters (1) und zum Befestigen einer Schrumpffolie zum Schutz der an die Befüll- und Entnahmestutzen (25, 26) des Lagerbehälters (1) angeschlossenen Befüll- und Entnahmearmaturen beim Transport des Behälters.

4. Lagerbehälter nach einem der Ansprüche 1 bis 3, **dadurch gekennzeichnet, daß** die Bandage (17)zur Versteifung des Lagerbehälters (1) aus zwei zusammensteckbaren U-Rohren (18, 19) aus Stahl besteht.

5. Lagerbehälter nach einem der Ansprüche 1 bis 4, **dadurch gekennzeichnet, daß** der Innenbehälter (2) Griffmulden (29) an den Stirnwänden (27, 28) aufweist.

6. Lagerbehälter nach einem der Ansprüche 1 bis 5, **dadurch gekennzeichnet, daß** an den Stirnwänden (20, 21) des Auffangbehälters (4) Fallgriffe (30) angebracht sind.

7. Lagerbehälter nach einem der Ansprüche 1 bis 6, **gekennzeichnet durch** eine Ausrüstung desselben (1) mit einer Transport- und Lagerpalette (31).

8. Lagerbehälter nach Anspruch 7, **dadurch gekennzeichnet, daß** dieser (1) mit der Versteifungsbandage (17) an Stützen (32) an den beiden Längsseiten der Transportpalette (31) festgeschraubt ist.

9. Lagerbehälter nach einem der Ansprüche 1 bis 6, **dadurch gekennzeichnet, daß** dieser (1) mit einem Transport- und Lagergerüst (33) ausgestattet ist.

10. Lagerbehälter nach Anspruch 9, **dadurch gekennzeichnet, daß** das Transport- und Lagergerüst (33) von einer Palette (34) mit vier vertikalen Eckpfosten (35) gebildet wird, die sich bis in den Bereich der Einsetzöffnung (10) des Auffangbehälters (4) erstrecken und im oberen Ende (36) jeweils eine Öffnung (37) zum Einhaken eines Geschirrhakens eines Hebezeugs, insbesondere eines Krans aufweisen, und daß die oberen Enden (36) der vier Eckpfosten (35) der Palette (33) durch einen ein- oder mehrteiligen Versteifungsrahmen (38) miteinander verbunden sind.

11. Lagerbehälter nach Anspruch 9 und 10, **gekennzeichnet durch** eine Palette (34) mit einem Fußrahmen (41), vier Eckfüßen (42), an denen die Eckpfosten (35) befestigt sind, zwei Mittelfüßen (43) sowie einem oberen Rahmen (44) zur Abstützung eines flachen Palettenbodens (45), auf dem der Innenbehälter (2) steht.

12. Lagerbehälter nach einem der Ansprüche 7 bis 11, **dadurch gekennzeichnet, daß** die Palette (31, 34) als Stahlrohrpalette ausgebildet ist.

13. Lagerbehälter nach einem der Ansprüche 1 bis 12, **dadurch gekennzeichnet, daß** dieser (1) mit einem optischen und/oder akustischen Leckanzeigegerät (46) ausgestattet ist.

## Claims

1. Storage container (1) for fluids, in particular combustible fluids, such as heating oil, waste oil, lubricating oil and diesel fuel, having an inner container (2) made of plastic material which can be filled with the fluid and which has end walls (27, 28) and a collection container (4) made of plastic material (2) which receives the inner container forming an intermediate space and which has lateral walls (13, 14), end walls (20, 21), a base (15) and an opening edge (23), in order to make the inner container leakproof, **characterised in that** the inner container (2) of the storage container (1) which is configured as a container in sections comprises at least two container parts (2a, 2b) which are blow-moulded in one part and connected to each other via a groove-like vertical indentation (5) of the lateral walls (6, 7), of the lower base (8) and of the upper base (9) of the inner container (2), the collection container (4) has an insertion opening (10) for the inner container (2) which, with the upper portions (10, 11) of the two container parts (2a, 2b) protrudes through the insertion opening (10) of the collection container (4) upwardly out of the latter, the lateral walls (13, 14) and the base (15) of the collection container (4) have a groove-like vertical indentation (16) which is adapted to the indentation (5) in the lateral walls (6, 7) and in the lower base (8) of the inner container (2), and **in that** the storage container (1) is reinforced by a circumferential, vertical band (17) which engages in the vertical indentations (5, 16) of the inner container (2) and of the collection container (4).

2. Storage container according to claim 1, **characterised in that** the lateral walls (13, 14) and the end walls (20, 21) of the collection container (4) have groove-like circumferential indentations (22) which are distributed vertically in order to increase the dimensional stability of the collection container, support and centring of the inner container (2) and in order to form the intermediate space (3) between the collection container and inner container (4, 2) in order to receive any fluid possibly leaking out of the inner container (2).

3. Storage container according to claim 1 and 2, **characterised by** a circumferential gripping strip (24) which is moulded on the upper opening edge (23) of the collection container (4) for handling the storage container (1) and for mounting a shrink film for the protection, during transportation of the container, of the filling and removing mountings connected to the filling and removing pipe connections (25, 26) of the storage container (1).

4. Storage container according to one of the claims 1 to 3, **characterised in that** the band (17) for reinforcing the storage container (1) comprises two U-pipes (18, 19) made of steel which can be inserted one within the other.

5. Storage container according to one of the claims 1 to 4, **characterised in that** the inner container (2) has gripping hollows (29) on the end walls (27, 28).

6. Storage container according to one of the claims 1 to 5, **characterised in that** drop handles (30) are fitted on the end walls (20, 21) of the collection container (4).

7. Storage container according to one of the claims 1 to 6, **characterised by** fitting of the same (1) with a transportation and storage pallet (31).

8. Storage container according to claim 7, **characterised in that** said container (1) is screwed securely to the reinforcing band (17) on supports (32) on both longitudinal sides of the transportation pallet (31).

9. Storage container according to one of the claims 1 to 6, **characterised in that** said container (1) is equipped with a transportation and storage frame (33).

10. Storage container according to claim 9, **characterised in that** the transportation and storage frame (33) is formed by a pallet (34) with four vertical corner posts (35) which extend into the region of the insertion opening (10) of the collection container (4) and, in the upper end (36), have respectively one opening (37) for hooking in a harness hook of a hoist, in particular of a crane, and **in that** the upper ends (36) of the four corner posts (35) of the pallet (33) are connected to each other by a one-part or multi-part reinforcing frame (38).

11. Storage container according to claim 9 and 10, **characterised by** a pallet (34) having a base frame (41), four corner feet (42) on which the corner posts (35) are mounted, two central feet (43) and an upper frame (44) for supporting a flat pallet base (45) on which the inner container (2) stands.

12. Storage container according to one of the claims 7 to 11, **characterised in that** the pallet (31, 34) is configured as a steel pipe pallet.

13. Storage container according to one of the claims 1 to 12, **characterised in that** said container (1) is equipped with an optical and/or acoustic leakage indicator (46).

## Revendications

1. Réservoir de stockage (1) pour des liquides, en particulier des liquides inflammables comme le mazout, l'huile usée, l'huile de graissage et le gazole, comportant une cuve intérieure (2), en matière plastique et munie de parois frontales (27, 28), qu'on peut remplir de liquide et une cuve collectrice (4) en matière plastique, munie de parois latérales (13, 14), de parois frontales (20, 21), d'un fond (15) et d'un bord d'ouverture (13), qui reçoit la cuve intérieure en formant un espace intermédiaire et qui protège contre les fuites provenant de la cuve intérieure,
**caractérisé en ce que**
la cuve intérieure (2) du réservoir de stockage (1) conçue sous forme de cuve sectionnée comprend au moins deux parties de cuve (2a, 2b) moulées par soufflage en une seule pièce et reliées l'une à l'autre par l'intermédiaire d'un renfoncement (5) vertical en forme de rainure dans les parois latérales (5, 6), dans le dessous (8) et dans le dessus (9) de la cuve intérieure (2),
la cuve collectrice (4) a une ouverture de chargement (10) pour la cuve intérieure (2) dont les portions supérieures (11, 12) des deux parties de cuve (2a, 2b) dépassent vers le haut de la cuve collectrice à travers l'ouverture de chargement de la cuve collectrice (4),
les parois latérales (13, 14) et le fond (15) de la cuve collectrice (4) comportent un renfoncement (16) vertical en forme de rainure et ajusté au renfoncement (5) dans les parois latérales (6, 7) et dans le dessous (8) de la cuve intérieure (2) et
le réservoir de stockage (1) est renforcé par un bandage (17) vertical périphérique qui pénètre dans les renfoncements (5, 16) verticaux de la cuve intérieure (2) et de la cuve collectrice (4).

2. Réservoir de stockage d'après la revendication 1, **caractérisé en ce que** les parois latérales (13, 14) et les parois frontales (20, 21) de la cuve collectrice (4) ont des renfoncements périphériques (22), en forme de rainure, répartis sur la hauteur pour que la cuve collectrice soit plus rigide, pour soutenir et centrer la cuve intérieure (2) et pour former l'espace intermédiaire (3) situé entre la cuve collectrice et la cuve intérieure (4, 2) et destiné à recueillir le liquide de fuite qui pourrait sortir de la cuve intérieure (2).

3. Réservoir de stockage d'après la revendication 1 et 2, **caractérisé par** une barre de saisie (24) périphérique, façonnée sur le bord d'ouverture (23) supérieur de la cuve collectrice (4), qui sert à manipuler le réservoir de stockage (1) et à fixer une pellicule rétractable destinée à protéger les robinets de remplissage et de prélèvement raccordés à l'embout de remplissage et à l'embout de prélèvement (25, 26) du réservoir de stockage (1) quand on transporte le réservoir.

4. Réservoir de stockage selon l'une des revendications 1 à 3, **caractérisé en ce que** le bandage (17) destiné à renforcer la cuve de stockage (1) est composé de deux tubes en U (18, 19) emboîtables en acier.

5. Réservoir de stockage selon l'une des revendications 1 à 4, **caractérisé en ce que** la cuve intérieure (2) comporte des poignées encastrées (29) sur les parois frontales (27, 28).

6. Réservoir de stockage selon l'une des revendications 1 à 5, **caractérisé en ce que** des poignées tombantes (30) sont placées sur les parois frontales (27, 28) de la cuve collectrice (4) .

7. Réservoir de stockage selon l'une des revendications 1 à 6, **caractérisé en ce qu'**il (1) est équipé d'une palette de transport et de stockage (31).

8. Réservoir de stockage selon la revendication 7, **caractérisé en ce que**, sur chaque côté longitudinal de la palette de transport (31), le réservoir de stockage (1) est vissé à des montants (32) à l'aide du bandage de renforcement (17).

9. Réservoir de stockage d'après l'une des revendications 1 à 6, **caractérisé en ce qu'**il (1) est équipé d'un bâti de transport et de stockage (33).

10. Réservoir de stockage d'après la revendication 9, **caractérisé en ce que**
le bâti de transport et de stockage (33) est formé d'une palette (34) comportant quatre montants d'angle (35) verticaux qui s'étendent jusque dans la zone de l'ouverture de chargement (10) de la cuve collectrice (4) et dont l'extrémité supérieure (36) est munie d'une ouverture (37) pour accrocher un crochet porte-charge d'un engin de levage, en particulier d'une grue et
les extrémités supérieures (36) des quatre montants d'angle (35) de la palette (34) sont reliées l'une à l'autre par un cadre de renforcement (38) en une ou en plusieurs parties.

11. Réservoir de stockage d'après les revendications 9 et 10, **caractérisé par** une palette (34) comportant un cadre d'assise
(41), quatre pieds d'angle (42) auxquels sont fixés les montants d'angle (35), deux pieds centraux (43) ainsi qu'un cadre supérieur (44) pour soutenir un fond de palette (45) plat sur lequel repose la cuve intérieure (2).

12. Réservoir de stockage selon l'une des revendications 7 à 11, **caractérisé en ce que** la palette (31, 34) est une palette en tubes d'acier.

13. Réservoir de stockage selon l'une des revendications 1 à 12, **caractérisé en ce qu'**il (1) est équipé d'un indicateur de fuites (46) optique et/ou acoustique.
